# EUROPÄISCHE PATENTSCHRIFT

(11) **EP 1 373 659 B1**
(45) Veröffentlichungstag und Bekanntmachung des Hinweises auf die Patenterteilung: **27.09.2006**
(21) Anmeldenummer: 02726061.1
(22) Anmeldetag: 13.03.2002
(51) Int. Cl.: E04F 21/18

(54) **MONTAGEHILFSVORRICHTUNG ZUR BEFESTIGUNG EINER UNTERKONSTRUKTION ZWECKS AUFNAHME VON WAND- ODER DECKENVERKLEIDUNGEN**
AUXILIARY ASSEMBLY DEVICE FOR FIXING A STRAPPING FOR RECEIVING WALL OR CEILING COVERINGS
DISPOSITIF AUXILIAIRE DE MONTAGE PERMETTANT LA FIXATION D'UNE SOUS-STRUCTURE DESTINEE A RECEVOIR DES REVETEMENTS MURAUX OU DE TOITURE

(30) Priorität: 27.03.2001 DE 20105400 U
(43) Veröffentlichungstag der Anmeldung: 02.01.2004
(73) Patentinhaber: Weitzmann, Eugen, 01945 Grünewald (DE)
(72) Erfinder: Weitzmann, Eugen, 01945 Grünewald (DE)
(74) Vertreter: Heyner, Klaus
(86) Internationale Anmeldenummer: PCT/DE2002/000926
(87) Internationale Veröffentlichungsnummer: WO 2002/077390

(56) Entgegenhaltungen:
- DE-A- 1 659 475
- DE-U- 29 819 072
- US-A- 1 742 210
- US-A- 4 124 962

## Beschreibung

Die Erfindung betrifft den Aufbau und die Anwendung einer Montagehilfsvorrichtung zur Befestigung einer Wand- bzw. Deckenunterkonstruktion, beispielsweise einer Lattung oder Metallschienen und dgl. in einer ausgerichteten Montageebene. Auf der ebenen Lattung oder einer Metallschienen-Unterkonstruktion können dann Wand- bzw. Deckenverkleidungselemente wie Gipskartonplatten, Paneele und dgl. befestigt werden.

Aus DE 296 10 245 U1 ist ein Hilfswerkzeug bekannt, durch dessen Anwendung eine Person allein eine Lattung an einer Wand oder Decke eines Raumes anbringen und auch eine Person allein entsprechende Paneele oder Leisten auf die Lattung fixieren kann.
Dieses Hilfswerkzeug besteht im wesentlichen aus einer zangenartigen Klemmvorrichtung, deren Klemmbacken über relativ lange Griffstücke verfügen, wobei die erste Klemmbacke insbesondere rechtwinklig zur Klemmfläche der Klemmbacke eine stabartige Aufnahme zur Ablage einer Latte oder Leiste aufweist und die zweite Klemmbacke nahe der ersten Klemmbacke angelenkt ist.
Sofern eine Person eine Lattung an einer Wand- oder Deckenfläche anordnen will, ist es erforderlich, dass zunächst eine Latte an der Decke oder Wandfläche fixiert wird. Nachdem diese Latte fixiert ist, kann ein solches Hilfswerkzeug in einem beliebigen Bereich der schon fixierten Latte mittels der Klemmbacken angeklemmt werden. Mit Abstand von diesem Hilfswerkzeug wird an der gleichen Latte ein weiteres Hilfswerkzeug mittels der Klemmbacken fixiert. Nunmehr kann auf die stabartigen Aufnahmen beider Hilfswerkzeuge die nächste zu montierende Latte aufgelegt werden.

In DE 198 43 839 A1 wird eine Montagehilfe zum Montieren von z.B. Gipskartonplatten an Metallunterkonstruktionen von Decken beschrieben. Die Montagehilfe besteht dabei aus einem Tragteil, das auf der Metallschiene der Unterkonstruktion aufliegt, weiterhin aus einem Verbindungsteil und einem zum Tragteil parallel verlaufenden Aufnahmeteil. Die zu montierende Platte stützt sich während der Befestigung an der einen Seite der Platte auf dem Tragteil ab; das Tragteil übernimmt dabei quasi die Funktion des "zweiten Mannes".

Aufgabe der Erfindung ist es, eine Montagehilfsvorrichtung zu schaffen, durch deren Anwendung die Montage einer Unterkonstruktion in einer Montageebene, also das Ausrichten und Befestigen der einzelnen Elemente (Latten, Metallschienen und dgl.) wesentlich vereinfacht wird und damit schneller und kostengünstiger durch nur einen Monteur erfolgen kann.

Eine erfindungsgemäße Lösung dieser Aufgabe ist im Anspruch 1 angegeben. Weiterbildungen der Erfindung sind in den Unteransprüchen gekennzeichnet.

Sofern eine Wand oder Decke mit Platten oder Paneelen verkleidet werden soll, ist es üblich, dass zunächst auf die Wand- oder Deckenfläche eine Unterkonstruktion, beispielsweise eine Lattung von beabstandet und parallel zueinander angeordneten Dachlatten oder Montageschienen und dgl. angebracht wird.
Dabei soll in vielen Fällen die Lattung direkt auf den Dachsparren befestigt werden, wobei in jedem Fall darauf zu achten ist, dass alle Tragelemente der Unterkonstruktion in einer Ebene verlaufen. Der normale Ausgangszustand ist aber, dass der Montageuntergrund, also Wände, Decken, Dachsparren zum Teil signifikante Abweichungen aus der Ebene aufweisen, die dann durch die Unterkonstruktion ausgeglichen werden sollen.

Um diesen Ausgleich der Oberfläche und damit die Nivellierung der Tragelemente der Unterkonstruktion in einer Ebene zu gewährleisten, werden zunächst zwei Latten bzw. Schienen A im Abstand von etwa 2 bis 3 m ausgerichtet und befestigt. Zur positionsgerechten und ebenenkonformen Montage der Latten oder Schienen B, die zwischen den beiden Latten, Schienen A erforderlich sind, wird die erfindungsgemäße Montagehilfe eingesetzt.

Nach der Konzeption der Erfindung besteht die neue Montagehilfe aus einem U-förmigen Aufnahmeteil mit zwei U-Schenkeln, zwischen denen eine Richtlatte oder dgl, wie z.B. eine zu befestigenden Querstrebe, eingeschoben werden kann.

Die beiden U-Schenkel sind beabstandet durch einen ausreichend breiten Mittelschenkel, der im weiteren als Mittelzone bezeichnet wird.
An den von der Mittelzone abgewandten Enden der beiden U-Schenkel greifen Einhängeteile an, die um 90° vom Verlauf der U-Schenkel abgewinkelt sind und vorzugsweise im Abstand der beiden U-Schenkel parallel oder annähernd zueinander verlaufen. Dabei entspricht der Verlauf der Längserstreckung des Einhängeteils der Richtung der Längserstreckung der in das U-förmige Aufnahmeteil eingelegten Richtlatte und dgl..

Korrespondierend mit der Mittelzone ist eine Feststelleinrichtung angeordnet, die eine Lochplatte beinhaltet, die mittels der beiden in gegenüberliegenden Seitenbereichen der Lochplatte eingebrachten Löcher auf den parallelen U-Schenkeln des U-förmigen Aufnahmeteils geführt wird und durch Abstützen an der Mittelzone eine Verstellbewegung ausführen kann. Bei einer bevorzugten Ausführungsform besteht der Verstellmechanismus aus einer über Handgriffe und Federkraft schrittweise bewegten Schubstange, die einmal durch die Mittelzone oder in der Nähe der Mittelzone des U-förmigen Aufnahmeteils verläuft und zum anderen an der geführten Lochplatte angreift.

Das Einhängen der erfindungsgemäßen Montagehilfen erfolgt in der Weise, dass die L-förmig von dem U-förmigen Aufnahmeteil abgespreizten Einhängeteile auf der der Wand/Decke zugekehrten Oberseite der Lattung aufliegen.
In die in den Raum hineinragenden U-förmigen Aufnahmeteile der beiden Montagehilfen wird die Richtlatte - aufliegend auf der Lochplatte - eingelegt und mittels der an jeder Montagehilfe vorhandenen Feststelleinrichtung gegen die jeweils bereits befestigte Latte bzw. Metallschiene der Unterkonstruktion gepresst. Dabei erfolgt sowohl eine Arretierung der Richtlatte und dgl. in der gewünschten Position als auch der Montagehilfen selbst.

Die mittels der neuen Montagehilfen arretierte und positionierte Richtlatte bildet Anschlag und Auflage für die Montage der Lattung B zwischen den beiden bereits befestigten und mit Hilfe der Montagehilfseinrichtung ausgerichteten Latten A, an denen auch die Montagehilfen angeklemmt sind. Dazu werden die Latten bzw. Schienen B auf die Richtlatte aufgelegt und beispielsweise mittels Direktabhängern an den Dachsparren befestigt.

Bei erweiterter Ausführung der Lochplattenfläche über die Mittelzone des U-förmigen Aufnahmeteils hinaus können auch Montageelemente montiert werden, die sich an der Feststelleinrichtung nur außerhalb des U-förmigen Aufnahmeteils abstützen.

Weitere Einzelheiten, Merkmale und Vorteile der Erfindung ergeben sich aus der nachfolgenden Beschreibung eines Ausführungsbeispiels unter Bezugnahme auf die zugehörige Zeichnung.
Es zeigen
- Fig. 1: eine erste Ausführungsform der Montagehilfe mit einer Schraubspannvorrichtung,
- Fig. 2: eine zweite Ausführungsform der Montagehilfe mit einer Federspannvorrichtung,
- Fig. 3: eine dritte Ausführungsform der Montagehilfe mit einem Vorschubmechanismus als Feststelleinrichtung und
- Fig. 4: ein Montagebeispiel mit zwei im Abstand von 2 bis 3 m positionierten Montagehilfen.

Drei Ausführungsformen der neuen Montagehilfsvorrichtungen sind in Fig. 1 bis Fig. 3 dargestellt. Sie unterscheiden sich lediglich durch den Aufbau der Feststelleinrichtung 5.

Der Raumkörper der Montagehilfe besteht aus einem U-förmigen Aufnahmeteil 1 und einem Einhängeteil 2. Beide Teile sind aus geraden oder entsprechend gebogenen Metallstäben hergestellt und besitzen einen rechteckigen Querschnitt.

Das U-förmige Aufnahmeteil 1 besteht aus den beiden parallelen U-Schenkeln 1.2 und der von den U-Schenkeln 1.2 eingeschlossenen Mittelzone 1.1.
Die Mittelzone 1.1 des U-förmigen Aufnahmeteils ist etwa 4 cm breit und die U-Schenkel 1.2 sind etwa 25 cm lang.
Die beiden ebenfalls parallel verlaufenden Teile 2 stehen L-förmig, d.h. um 90° abgewinkelt, vom U-förmigen Aufnahmeteil 1 ab und bilden das Einhängeteil der Montagehilfe. Sie sind zusätzlich um 90° nach außen, d.h. gedreht um ihre Längsachse, abgewinkelt, so dass ihre Flachseiten parallel zur Fläche der Mittelzone 1.1 stehen.

Dieser Raumkörper der Montagehilfe ist insbesondere Gegenstand der beiden Darstellungen in Fig. 1 und 2, die die Erfindung in der Vorder- und in der Seitenansicht zeigen.
Die Feststelleinrichtung 5 befindet sich jeweils im unteren Bereich des U-förmigen Aufnahmeteils 1 und korrespondiert mit der Mittelzone 1.1.

Die Feststelleinrichtung der Ausführungsform nach Fig. 1 besteht aus einer Spannschraube 6, die durch eine Bohrung in der Mittelzone 1.1 und die angrenzende Mutter 7 verläuft. Als über diese Spannschraube 6 verstellbare Auflagefläche für die Richtlatte 3 dient eine Lochplatte 8. Mittels der Löcher 9 erfolgt dabei die Führung der Lochplatte 8 auf den parallelen U-Schenkeln 1.2.

Bei der Feststelleinrichtung in der Ausführungsform nach Fig. 2 wird die Spannschraube 6 durch einen Federmechanismus 10 ersetzt.

Gegenstand von Fig. 3 ist eine Montagehilfe, bei der der Raumkörper nach Fig. 1 und 2 mit einem Schubmechanismus für einen schrittweisen Vorschub kombiniert ist, wie er beispielsweise für Vorrichtungen zum Auspressen von Kartuschen eingesetzt wird. Ein derartiger Schubmechanismus besteht aus einem feststehenden und einem beweglichen Handgriff 11.1, 11.2, einer durch die Mittelzone 1.1 des U-förmigen Aufnahmeteils 1 verlaufenden Schubstange 12 die vom beweglichen Handgriff 11.2, unterstützt von einem Federmechanismus 13, bewegt wird.
Die Schubstange 12 ist dabei - analog zur Spannschraube 6 - an der Lochplatte 8 befestigt und schiebt bei Betätigung des beweglichen Handgriffs 11.2 schrittweise die auf den U-Schenkeln 1.2 mittels der Löcher 9 geführte Lochplatte 8 in Richtung des Einhängeteils 2.
Bei diesem Ausführungsbeispiel ist die Lochplatte 8 in ihrer flächigen Ausdehnung so erweitert, dass die Lochplatte nicht nur als Auflage für die Richtlatte 3 und dgl. dient sondern durch die entstandene zusätzliche Abstützfläche auch zur Ablage von Montageelementen wie Deckenplatten u.a.m. herangezogen werden kann.

Fig. 4 veranschaulicht ein Montagebeispiel zur Befestigung der Unterkonstruktion in Form einer Lattung 4 an Dachsparren 14. In einem 1. Schritt wurden die beiden A-Latten 4 mittels Direk-tabhängern 15 (oder Nivellierschrauben und dgl.) im Abstand von etwa 2,5 m ausgerichtet und an den Dachsparren 14 befestigt. Zur nachfolgenden Montage der zwischen den A-Latten einzubringenden B-Latten 4 wird die Montagehilfe eingesetzt. Dazu werden zwei Montagehilfen jeweils mit ihrem Einhängeteil 2 auf die A-Latten 4 aufgelegt, so dass die U-förmigen Aufnahmeteile 1 nach unten hängen. In diese Aufnahmeteile 1 wird die Richtlatte 3 eingeschoben. Mittels der in Fig. 4 nicht eingezeichneten Spannvorrichtung 5 werden die beiden Montagehilfen mit der eingelegten Richtlatte arretiert.

Die auf diese Weise positionierte Richtlatte ist gleichzeitig Anschlag und Auflage für die Montage der B-Lattung 4.

### Liste der Bezugszeichen

- 1: U-förmiges Aufnahmeteil
1.1 Mittelzone
1.2 U-Schenkel
- 2: Einhängeteil
- 3: Richtlatte, Querstrebe u. dgl.
- 4: Lattung, Metallschiene, Unterkonstruktion
- 5: Feststelleinrichtung
- 6: Spannschraube
- 7: Mutter
- 8: Lochplatte
- 9: Löcher von 8
- 10: Federmechanismus
- 11: Handgriffe
11.1 feststehender Handgriff
11.2 beweglicher Handgriff
- 12: Schubstange
- 13: Federmechanismus
- 14: Dachsparren
- 15: Direktabhänger

## Patentansprüche

1. Montagehilfsvorrichtung zur Befestigung einer Unterkonstruktion zwecks Aufnahme von Wand- oder Deckenverkleidungen in einer Montageebene, bestehend aus
- einem U-förmigen Aufnahmeteil (1) mit zwei U-Schenkeln (1.2) zur Aufnahme einer Richtlatte (3) oder dgl. innerhalb des U-förmigen Aufnahmeteils und
- mindestens einem im rechten Winkel zum Verlauf der U-Schenkel (1.2) und in Richtung der Längserstreckung der in das U-förmige Aufnahmeteil (1) eingelegten Richtlatte (3) oder dgl. abgewinkelten Einhängeteil (2), das jeweils an einem Ende der U-Schenkel (1.2) des U-förmigen Aufnahmeteils (1) angreift, und zum Hintergreifen eines die Unterkonstruktion bildenden Latte (4) oder Metallschiene oder dgl. vorgesehen ist, wobei unter Einbeziehung der Mittelzone (1.1) des U-förmigen Aufnahmeteils (1) eine Feststelleinrichtung (5) vorhanden ist, die die innerhalb des U-förmigen Aufnahmeteils befindliche Richtlatte (3) oder dgl. in Richtung Einhängeteil verschiebt und gegen die Unterkonstruktion (4) presst und dabei mittels der Montagehilfe arretiert.

2. Montagehilfsvorrichtung nach Anspruch 1,
**dadurch gekennzeichnet, dass** die beiden U-Schenkel (1.2) des U-förmigen Aufnahmeteils (1) und die an den Enden der U-Schenkel (1.2) angreifenden und dabei um etwa 90° L-förmig abgewinkelten Einhängeteile (2) einen zueinander parallelen Verlauf aufweisen.

3. Montagehilfsvorrichtung nach Anspruch 2,
**dadurch gekennzeichnet, dass** bei Ausführung des U-förmigen Aufnahmeteils (1) mit einem rechteckigen Querschnitt der Stabelemente, die an den Enden der beiden U-Schenkel (1.2) angreifenden Einhängeteile (2) einmal um 90° in Verlängerung der Schmalseiten der U-Schenkel (1.2) abgewinkelt sind und zweitens die Einhängeteile (2) um 90° nach außen oder innen um ihre Längsachse gedreht sind, so dass ihre Flachseiten parallel zur Fläche der Mittelzone (1.1) ausgerichtet sind.

4. Montagehilfsvorrichtung nach einem der Ansprüche 1 bis 3,
**dadurch gekennzeichnet, dass** die Breite der Mittelzone (1.1) des U-förmigen Aufnahmeteils (1) als verfügbare Breite der Auflagefläche in der Feststellvorrichtung für die Aufnahme der Richtlatte (3) oder dgl., wie z.B. einer zu befestigenden Querstrebe, etwa 2 bis 5 cm beträgt.

5. Montagehilfsvorrichtung nach einem der Ansprüche 1 bis 4,
**dadurch gekennzeichnet, dass** die Länge der U-Schenkel (1.2) des U-förmigen Aufnahmeteils (1) zur Bildung des Aufnahmeraumes für die Richtlatte (3) oder dgl., wie z.B. einer zu befestigenden Querstrebe, etwa 10 bis 25 cm beträgt.

6. Montagehilfsvorrichtung nach einem der Ansprüche 1 bis 5,
**dadurch gekennzeichnet, dass** die Länge des Einhängeteils (2) etwa 10 bis 15 cm beträgt.

7. Montagehilfsvorrichtung nach Anspruch 6,
**dadurch gekennzeichnet, dass** die Enden der Einhängeteile (2) nach unten abgewinkelt sind.

8. Montagehilfsvorrichtung nach einem der Ansprüche 1 bis 7,
**dadurch gekennzeichnet, dass** die Feststellvorrichtung (5) eine Lochplatte (8) mit Löchern (9) aufweist, wobei die Lochplatte höhenverstellbar mittels der Löcher (9) auf den parallelen U-Schenkeln (1.2) geführt ist und als Auflagefläche für die Richtlatte innerhalb und/oder diverser Montageelemente außerhalb des U-förmigen Aufnahmeteils dient.

9. Montagehilfsvorrichtung nach Anspruch 8,
**dadurch gekennzeichnet, dass** zur Abstützung diverser Montageelemente außerhalb des U-förmigen Aufnahmeteils die Lochplatte (8) in ihrer flächigen Ausdehnung erweitert ausgeführt ist.

10. Montagehilfsvorrichtung nach einem der Ansprüche 1 bis 9,
**dadurch gekennzeichnet, dass** die Feststelleinrichtung (5) aufgebaut ist aus einem Vorschubmechanismus der mittels Handgriffen (11) und Federmechanismus (13) eine Schubstange (12) bewegt, die einmal durch die Mittelzone (1.1) oder in der Nähe der Mittelzone (1.1) des U-förmigen Aufnahmeteils (1) verläuft und zum anderen über die Löcher (9) der Lochplatte (8) an den parallelen U-Schenkeln (1.2) des U-förmigen Aufnahmeteils (1) geführt ist, wobei die Schubstange (12) an der Lochplatte (8) befestigt ist.

## Claims

1. Auxiliary assembly device for fixing a supporting construction for reception of wall or ceiling coverings in a mounting plane including
- a U-shaped reception component (1) with two U-legs (1.2) for reception of a straight edge (3) or the like within the U-shaped reception component (1) and
- at least one hooking-in component (2) angled rectangular to the course of the U-legs (1.2) and in direction of the longitudinal extension of the straight edge (3) or the like inserted into the U-shaped reception component (1), whereby the hooking-in components (2) each are arranged at an end of the U-legs (1.2) of the U-shaped reception component (1), whereby the hooking-in component (2) is established to engage behind a batten (4) creating the supporting construction or metal rail or the like, whereby incorporating the central portion (1.1) of the U-shaped reception component (1) a locking apparatus (5) is provided which displaces the straight edge (3) or the like positioned within the U-shaped reception component (1) in direction of the hooking-in component (2) and presses said straight edge (3) or the like against the supporting construction (4) thereby arresting said straight edge (3) or the like by means of the auxiliary assembly device.

2. Auxiliary assembly device to claim 1
**characterized by that** both U-legs (1.2) of the U-shaped reception component (1) and the hooking-in components (2) arranged at the ends of the U-legs (1.2) and L-shapedly angled by approximately 90° are parallel to each other.

3. Auxiliary assembly device to claim 2
**characterized by that** when the U-shaped reception component (1) is designed to have a rectangular cross-section of the bar elements, the hooking-in components (2) arranged at the ends of the U-legs (1.2) are angled, first, by 90° in extension of the narrow side of the U-legs (1.2) and, second, the hooking-in components (2) are turned by 90° on their longitudinal axis outwards or inwards so that their flat sides are parallel to the surface of the central portion (1.1).

4. Auxiliary assembly device to one of the claims 1 to 3
**characterized by** that the width of the central portion (1.1) of the U-shaped reception component (1), which is the available width of the bearing surface in the locking apparatus for the reception of the straight edge (3) or the like such as a cross member to be mounted, is approximately 2 to 5 cm.

5. Auxiliary assembly device to one of the claims 1 to 4
**characterized by** that the length of the U-legs (1.2) of the U-shaped reception component (1) for establishing of the reception space for the straight edge (3) or the like such as a cross strut to be mounted, is approximately 10 to 25 cm.

6. Auxiliary assembly device to one of the claims 1 to 5
**characterized by** that the length of the hooking-in component (2) is approximately 10 to 15 cm.

7. Auxiliary assembly device to claim 6
**characterized by** that the ends of the hooking-in components (2) are angled downwards.

8. Auxiliary assembly device to one of the claims 1 to 7
**characterized by that** the locking apparatus (5) is provided with a perforated plate (8) with holes, whereby said perforated plate (8) is guided adjustably in height on the parallel U-legs (1.2) by means of the holes (9) and functions to be a support surface for the straight edge inside and/or various mounting elements outside of the U-shaped reception component.

9. Auxiliary assembly device to claim 8
**characterized by** that for supporting of various mounting elements outside of the U-shaped reception component the perforated plate (8) is designed extended in its surface.

10. Auxiliary assembly device to one of the claims 1 to 9
**characterized by** that the locking apparatus (5) is configured of a feed mechanism, which by means of handles (11) and spring mechanism (13) moves a push rod (12), which, on the one hand, runs through the central portion (1.1) or near to the central portion (1.1) of the U-shaped reception component (1) and, on the other hand, is guided by means of the holes (9) of the perforated plate (8) at the parallel U-legs (1.2) of the U-shaped reception component (1), whereby the push rod (12) is fixed to the perforated plate (8).

## Revendications

1. Dispositif auxiliaire de montage pour la fixation d'une ossature porteuse destinée au logement de revêtements muraux et de plafond dans un plan de montage, se composant
- d'une pièce de logement en forme de U (1) avec deux branches de U (1, 2) pour le logement d'une latte d'alignement (3) ou similaire à l'intérieur de la pièce de logement et
- d'au moins une pièce d'accrochage (2) coudée en angle droit par rapport à la courbe de la branche de U (1, 2) et en direction de l'extension longitudinale de la pièce de logement (1) en forme de U insérée dans la latte d'alignement (3) ou similaire, pièce d'accrochage qui attaque respectivement à une extrémité des branches de U (1, 2) de la pièce de logement en forme de U (1) et qui est prévue pour venir en prise par l'arrière d'une latte (4) ou rail métallique ou similaire formant l'ossature porteuse ou, un dispositif de maintien (5) étant prévu lequel inclue la zone médiane (1.1) de la pièce de logement (1) en forme de U, dispositif qui déplace la latte d'ajustement (3) ou similaire se trouvant à l'intérieur de la pièce de logement et la presse contre l'ossature porteuse (4) et la bloque au moyen de l'auxiliaire de montage.

2. Dispositif auxiliaire de montage selon la revendication 1, **caractérisé en ce que** les deux branches de U (1, 2) de la pièce de logement en forme de U (1) et les pièces d'accrochage (2) coudée à 90° approximativement en forme de L et s'engageant aux extrémités des branches de U (1, 2) présentent une courbe parallèles entre elles.

3. Dispositif auxiliaire de montage selon la revendication 2, **caractérisé en ce que**, lors de la réalisation de la pièce de logement en forme de U (1) avec une section transversale rectangulaire des éléments formant barreau, les pièces d'accrochage (2) s'engageant aux extrémités des deux branches de U (1.2) sont coudées à 90° dans le prolongement des faces étroites des branches de U (1,2) et les pièces d'accrochage (2) sont tournées à 90° vers l'extérieur ou l'intérieur autour de leur axe longitudinal de sorte que leurs faces planes sont orientées parallèlement à la surface de la zone médiane (1.1).

4. Dispositif auxiliaire de montage selon l'une des revendications 1 à 3, **caractérisé en ce que** la largeur de la zone médiane (1.1) de la pièce de logement (1) en forme de U en tant que largeur disponible de la surface d'application dans le dispositif de fixation pour le logement de la latte d'ajustement (3) ou similaire, comme par exemple une entretoise transversale à fixer est comprise entre 2 et 5 cm.

5. Dispositif auxiliaire de montage selon l'une des revendications 1 à 4, **caractérisé en ce que** la longueur des branches de U (1.2) de la pièce de logement en forme de U (1) pour la formation de l'espace de logement pour la latte d'ajustement (3) ou similaire, par exemple d'une entretoise transversale à fixer, est comprise entre 10 et 25 cm.

6. Dispositif auxiliaire de montage selon l'une des revendications 1 à 5, **caractérisé en ce que** la longueur de la pièce d'accrochage (2) est comprise entre 10 et 105 cm environ.

7. Dispositif auxiliaire de montage selon la revendication 6, **caractérisé en ce que** les extrémités des pièces d'accrochage (2) sont coudées vers le bas.

8. Dispositif auxiliaire de montage selon l'une des revendications 1 à 7, **caractérisé en ce que** le dispositif de blocage (5) présente une plaque perforée (8) avec des trous (9), la plaque perforée étant réglable en hauteur au moyen des trous et guidée sur les branches de U parallèles (1.2) et servant de surface d'application pour la latte d'ajustement à l'intérieur et/ou d'éléments divers de montage à l'extérieur de la pièce de logement en forme de U.

9. Dispositif auxiliaire de montage selon la revendication 8, **caractérisé en ce que** pour le soutien d'éléments divers de montage à l'extérieur de la pièce de logement en frome de U, la plaque perforée (8) est réalisée élargie dans son extension de surface.

10. Dispositif auxiliaire de montage selon l'une des revendications 1 à 9, **caractérisé en ce que** le dispositif de blocage (5) est constitué d'un mécanisme d'avance qui déplace au moyen de poignées (11) et d'un mécanisme de ressort (3) une tige de poussée (12) qui d'une part s'étend à travers la zone médiane (1.1) ou à proximité de la zone médiane (1.1) de la pièce de logement en forme de U (1) et d'autre part est guidée par les trous (9) de la plaque perforée (8) le long des branches parallèles U (1.2) de la pièce de logement (1) en forme de U (1), la tige de poussée (12) étant fixée sur la plaque perforée (8).
